# FASCICULE DE BREVET EUROPEEN

(11) **EP 2 503 095 B1**
(45) Date de publication et mention de la délivrance du brevet: **10.06.2015**
(21) Numéro de dépôt: 12159302.4
(22) Date de dépôt: 13.03.2012
(51) Int. Cl.: E21B 33/03, E21B 33/04

(54) **Procédé de réparation in situ d'une bride de base d'une tête de puits.**
Reparaturverfahren vor Ort eines Basisflansches eines Bohrlochkopfs
Method for on-site repair of a lip of a well head.

(30) Priorité: 25.03.2011 FR 1152482
(43) Date de publication de la demande: 26.09.2012
(73) Titulaire: Storengy, 92270 Bois Colombes (FR)
(72) Inventeur: Devilleger, Denis, 78770 Marq (FR)
(74) Mandataire: Thinat, Michel

(56) Documents cités:
- FR-A1- 2 297 990
- FR-A1- 2 520 829
- FR-A1- 2 600 371
- FR-A1- 2 637 316
- FR-A1- 2 707 335
- FR-A1- 2 909 980

## Description

La présente invention concerne un procédé de réparation in situ d'une bride de base d'une tête de puits ainsi qu'un agencement pour une réparation in situ d'une telle bride.

La bride de base d'une tête de puits est l'élément qui permet de faire la jonction et assurer l'étanchéité entre un tubage qui vient du fond du puits et une installation de surface à partir de laquelle des conduits de raccordement transportent ce qui est produit par le puits, par exemple du pétrole, du gaz ou de l'eau, vers un réseau de distribution.

Le document FR 2, 520, 829 A1 divulgue un procédé de réparation in situ d'une bride de base d'une tête de puits.

La bride de base, qui est installée à la construction du puits, peut subir, au cours du temps, des dégradations, notamment par de la corrosion, résultant en des fuites. Lorsqu'il s'agit de remettre en état la bride de base, il faut mettre le puits à l'arrêt, le purger et démonter la tête de puits pour pouvoir remettre en état la bride de base et des éléments adjacents, notamment le tube sur lequel la tête de puits est montée, ou, le cas échéant, installer de nouvelles pièces.

L'arrêt d'un puits étant coûteux, celui-ci n'est envisageable que dans des cas d'exception. Ainsi, la réparation d'une bride de base d'une tête de puits est considérée comme étant impossible.

Le but de l'invention est de proposer une solution à ce problème.

Le but de l'invention est atteint avec un procédé de réparation in situ d'une bride de base d'une tête de puits, qui comprend au moins les étapes suivantes :
appliquer au moins une couche d'un matériau composite polymérisable sur les surfaces endommagées et puis décapées de la bride de base et d'une pièce adjacente avec laquelle la bride de base est en contact, généralement le tube sur lequel la tête de puits est montée,
placer un joint élastique sur la couche de matériau composite, lorsque ce dernier est polymérisé, à la jonction entre la bride de base et la pièce adjacente,
mettre en place un collier de renforcement adapté pour presser le joint sur la surface recouverte du matériau composite de la bride.

Selon différentes possibilités de mise en oeuvre, le procédé de l'invention peut comporter en plus l'une au moins des étapes suivantes :
- avant l'application d'une couche d'un matériau composite polymérisable sur la surface endommagée de la bride de base et de la pièce adjacente :
   = décaper la surface endommagée,
   = appliquer une couche d'un produit anticorrosion sur la surface décapée ;
- après l'application d'une couche d'un matériau composite polymérisable sur la surface endommagée et avant la mise en place du joint élastique :
   appliquer plusieurs couches du matériau composite pour préparer un lit pour le joint élastique ;
- après la mise en place du joint élastique et avant la mise en place du collier de renforcement :
   appliquer au moins une couche du matériau composite de part et d'autre du joint ;
- lorsque la bride de base est placée sur un tubage comportant en dessous de la bride une paroi double, l'espace entre les deux parois étant rempli par exemple de ciment :
   placer un boudin annulaire en mousse sur le remplissage de l'espace entre les deux tubes et
   couler une couronne en résine époxy sur le boudin de façon qu'elle présente une surface supérieure en pente vers l'extérieur du tubage afin d'éviter la stagnation d'eau et la corrosion.

Le but de l'invention est également atteint avec un agencement pour une réparation in situ d'une bride de base d'une tête de puits, qui comprend au moins une couche d'un matériau composite polymérisé appliquée sur les surfaces endommagées et préalablement décapée respectivement de la bride de base et d'une pièce adjacente telle le tube sur lequel la tête de puits est montée, un joint élastique destiné à être placé sur le matériau composite préalablement appliqué lorsque ce dernier est polymérisé, à la jonction entre la bride de base et la pièce adjacente, et un collier de renforcement conformé pour presser le joint sur la surface endommagée.

Cet agencement peut comprendre également, lorsque la bride de base est placée sur un tubage comportant en dessous de la bride une paroi double, l'espace entre les deux parois étant rempli par exemple de ciment,
un boudin annulaire en mousse sur le remplissage en ciment et
une couronne en résine époxy coulée sur le boudin de façon qu'elle présente une surface supérieure en pente vers l'extérieur du tubage.

D'autres caractéristiques et avantages de la présente invention ressortiront de la description ci-après d'un mode de mise en oeuvre du procédé de l'invention.

La description est faite en référence aux dessins annexés dont
- la figure 1 est une vue schématique en perspective de la partie basse d'une tête de puits,
- la figure 2 est une vue en coupe de la jonction entre une tête de puits et le tubage du puits, et
- la figure 3 est une vue en coupe de la position de la bride de base par rapport au fond de cave du raccordement.

Selon le procédé de réparation objet de la présente invention, la réparation de la bride de base d'un puits est effectuée in situ, c'est-à-dire sans démonter la tête de puits. Le puits reste donc opérationnel.

Le dommage à réparer se situant généralement en dessous de la bride de base, plus particulièrement à la jonction entre la bride de base et le tubage sur lequel la tête de puits est engagée, la réparation consiste à enlever les traces de corrosion, à protéger les surfaces nettoyées par un enduit approprié et à appliquer une résine polymère ou tout autre matériau composite polymérisable approprié pour protéger la bride de l'accès de vapeurs ou de liquides corrosifs.

La conception d'un puits auquel le procédé de réparation selon l'invention s'applique est visible sur la figure 1. Une tête de puits 1 est fixée sur un conduit ou tubage de production 2 venant du fond du puits par une bride de base 3. La bride 3 comporte une surface inférieure 31 sur laquelle prennent appui, au serrage, des têtes 33 de vis 32 par lesquelles la bride 3 est fixée à la tête de puits 1. La surface inférieure 31 peut être à angle droit, comme sur les dessins annexés, mais aussi à angle obtus allant jusqu'à environ 160°.

Comme cela est visible sur la figure 3, un puits de gaz peut être pourvu d'un triple tubage 2 comportant un tube de production de gaz 21, un tube intermédiaire 22 sur lequel est vissée la bride de base 3 et un tube extérieur 23. Ce triple tubage 2 constitue deux annulaires de sécurité 24, 25 pour éviter l'échappement de gaz et la pollution de l'environnement.

Le premier annulaire 24 est situé entre le tube de production 21 et le tube intermédiaire 22. Cet annulaire est rempli d'eau et ne doit pas être en pression. Si au contraire cet annulaire est sous pression, cela indique une fuite à un des éléments en bas du puits.

Le second annulaire 25 est situé entre le tube intermédiaire 22 et le tube extérieur 23 et est rempli de ciment.

Si au cours du temps une fuite se déclare au fond du puits, le gaz remonte en surface au travers du premier annulaire 24 et arrive au niveau de la bride de base 3. Le filetage de jonction entre le tube intermédiaire 22 et la bride de base 3 n'étant pas forcément étanche, la fuite se déclare en surface dans la cave. Plus particulièrement, de la corrosion se produit sur la surface inférieure 31 de la bride 3 mais aussi sur la paroi extérieure du tube intermédiaire 22, proche de la jonction entre la bride 3 et le tube 22. L'invention propose de rendre cette fuite étanche par application d'une ou de plusieurs couches 4 en polymères encadrant un joint torique 5, le tout étant comprimé par un collier métallique de renforcement 6 forcé par des goujons 7 qui remplacent les vis 32 par lesquelles la bride de base 3 est initialement solidarisée avec la tête de puits 1.

Tout au début de la réparation, les surfaces corrodées de la bride 3 et du tube 22 sont décapées et consciencieusement nettoyées, notamment dégraissées, afin de pouvoir appliquer ensuite un matériau composite de réparation polymérique, notamment élastomère, à deux composants. Le décapage est avantageusement effectué par sablage ou grenaillage avec des particules suffisamment fines pour obtenir une rugosité de l'ordre de 75 micromètres de la surface du tube 22 et de la surface 31 de la bride 3.

Ensuite, les surfaces décapées sont traitées avec un enduit anticorrosion pour éviter toute nouvelle corrosion jusqu'à l'application d'un matériau composite de protection.

Par la suite, le matériau composite de réparation, qui est avantageusement un matériau polymérique élastomère à deux composants, est appliqué sur les surfaces à traiter en une ou plusieurs couches 4 conformément aux indications du fabriquant du matériau, notamment en ce qui concerne la durée et la température de polymérisation déterminés par le fabriquant. La première des trois étapes obligatoires du procédé de l'invention est caractéristique du procédé de l'invention, les étapes de décapage et d'enduit anticorrosion pouvant être modifiées selon la nature précise et l'envergure du dommage particulier à réparer.

Dans l'étape suivante, l'emplacement prévu pour le joint torique 5 est préparé par le remplissage d'une zone 9 située entre le pas de vis du tube 22 et l'emplacement du joint torique avec plusieurs couches de matériaux composites de réparation polymérique, selon les prescriptions du fabriquant du matériau composite.

Ensuite, le joint torique 5, qui est réalisé par exemple en nitrile, est placé dans l'angle formé par la surface inférieure 31 de la bride de base 3 et la face extérieure du tube 22.

Lorsque le joint torique 5 est en place, l'espace se présentant de part et d'autre du joint torique est rempli avec au moins une, généralement de plusieurs couches 10 de matériaux composites de réparation polymérique élastomère. Enfin, pour maintenir le joint torique 5 en place et pour le presser contre les couches 4 de matériaux composites, le collier de renforcement 6, protégé lui-même contre la corrosion par un enduit, est disposé en-dessous de la bride de base 3. Le collier de renforcement 6, qui est conçu en deux demi-coquilles pour pouvoir le mettre en place autour de la bride 3, est maintenu sur les goujons 7 moyennant des écrous 8 dont un premier écrou sécurise le goujon 7 correspondant dans la bride de base 3 et dont deux autres écrous, utilisés comme écrou/contre-écrou, sécurisent le collier 6 sur le goujon 7 correspondant comme cela est visible sur les figures 2 et 3.

Par la suite, comme cela est représenté sur la figure 3, si au cours du temps on a constaté une fuite dans le second annulaire 25, un dispositif d'étanchement est réalisé avec un boudin annulaire 11 en mousse polyuréthane et une couronne 12 coulée en résine époxy de façon que, lorsque la résine est durcie, elle présente une surface supérieure 13 en pente vers l'extérieur du tube 23 afin d'éviter la stagnation d'eau et la corrosion. Un petit tube 14 est monté dans le boudin 11 de façon à capter le gaz pour surveiller s'il y a une montée en pression ou pour analyser le gaz ou encore pour déterminer le débit de fuite. Sur l'extrémité libre du petit tube 14 sont montés une vanne et un manomètre.

## Revendications

1. Procédé de réparation in situ d'une bride de base d'une tête de puits,
**caractérisé en ce qu'**il comprend au moins les étapes suivantes :
appliquer au moins une couche (4) d'un matériau composite polymérisable sur les surfaces (31) endommagées et puis décapées de la bride de base (3) et d'une pièce adjacente (2),
placer un joint élastique (5) sur la couche (4) de matériau composite lorsque ce dernier est polymérisé, à la jonction entre la bride de base (3) et la pièce adjacente (2),
mettre en place un collier (6) de renforcement adapté pour presser le joint (5) sur la surface recouverte du matériau composite (4) de la bride (3).

2. Procédé selon la revendication 1, **caractérisé en ce qu'**il comprend en plus les étapes suivantes :
avant l'application d'une couche (4) d'un matériau composite polymérisable sur la surface endommagée de la bride de base (3),
décaper la surface endommagée,
appliquer une couche d'un produit anticorrosion sur la surface décapée.

3. Procédé selon la revendication 2, **caractérisé en ce qu'**il comprend en plus l'étape suivante :
après l'application d'une couche (4) d'un matériau composite polymérisable sur la surface endommagée et avant la mise en place du joint élastique (5), appliquer plusieurs couches du matériau composite pour préparer un lit pour le joint élastique (5).

4. Procédé selon la revendication 3, **caractérisé en ce qu'**il comprend en plus l'étape suivante :
après la mise en place du joint élastique (5) et avant la mise en place du collier de renforcement (6), appliquer au moins une couche du matériau composite de part et d'autre du joint (5).

5. Procédé selon l'une quelconque des revendications 1 à 4, lorsque la bride de base (3) est placée sur un tubage triple (2) comportant en dessous de la bride (3) un tube intermédiaire (22) et un tube extérieur (23), l'espace (25) entre les deux tubes (22, 23) étant rempli,
**caractérisé en ce qu'**il comprend en outre les étapes de :
placer un boudin annulaire (11) en mousse sur le haut du remplissage de l'espace (25) entre les deux tubes (22, 23) et
couler une couronne (12) en résine époxy sur le boudin de façon qu'elle présente une surface supérieure (13) en pente vers l'extérieur du tubage (2) afin d'éviter la stagnation d'eau et la corrosion.

6. Agencement pour une réparation in situ d'une bride de base d'une tête de puits,
**caractérisé en ce qu'**il comprend au moins une couche (4) d'un matériau composite polymérisé appliquée sur une surface (31) endommagée et préalablement décapée de la bride de base (3), un joint élastique (5) destiné à être placé sur le matériau composite préalablement appliqué et un collier de renforcement (3) conformé pour presser le joint (5) sur la surface (31) endommagée.

7. Agencement selon la revendication 6, lorsque la bride de base (3) est placée sur un tubage triple (2) comportant en dessous de la bride (3) un tube intermédiaire (22) et un tube extérieur (23)), l'espace (25) entre les deux tubes (22, 23) étant rempli, **caractérisé en ce qu'**il comprend une couronne (12) en résine époxy avec une surface supérieure (13) en pente vers l'extérieur du tubage (2), coulée sur le haut de l'espace (23) entre les deux parois (21, 22).

8. Puits, **caractérisé en ce qu'**il a été réparé suivant le procédé selon l'une quelconque des revendications 1 à 5.

9. Puits, **caractérisé en ce qu'**il comprend un agencement selon la revendication 6 ou 7.

## Patentansprüche

1. Reparaturverfahren vor Ort eines Basisflanschs eines Bohrlochkopfs,
**dadurch gekennzeichnet, dass** es mindestens die folgenden Schritte umfasst:
Auftragen mindestens einer Schicht (4) eines polymerisierbaren Verbundmaterials auf die beschädigten und dann entrosteten Flächen (31) des Basisflanschs (3) und eines benachbarten Teils (2),
Platzieren einer elastischen Dichtung (5) auf die Verbundmaterialschicht (4), wenn dieses polymerisiert ist, an der Verbindung zwischen dem Basisflansch (3) und des benachbarten Teils (2),
Anbringen eines Verstärkungskragens (6), der imstande ist, die Dichtung (5) auf die mit Verbundmaterial (4) bedeckte Fläche des Flanschs (3) zu .pressen.

2. Verfahren nach Anspruch 1, **dadurch gekennzeichnet, dass** es ferner die folgenden Schritte umfasst:
vor dem Auftragen einer Schicht (4) eines polymerisierbaren Verbundmaterials auf die beschädigte Fläche des Basisflanschs (3),
Entrosten der beschädigten Fläche,
Auftragen einer Schicht eines rostverhindernden Produkts auf die entrostete Fläche.

3. Verfahren nach Anspruch 2, **dadurch gekennzeichnet, dass** es ferner den folgenden Schritt umfasst:
nach dem Auftragen einer Schicht (4) eines polymerisierbaren Verbundmaterials auf die beschädigte Fläche und vor dem Platzieren der elastischen Dichtung (5), Auftragen mehrerer Schichten des Verbundmaterials, um für die elastische Dichtung (5) ein Bett vorzubereiten.

4. Verfahren nach Anspruch 3, **dadurch gekennzeichnet, dass** es ferner den folgenden Schritt umfasst:
nach dem Platzieren der elastische Dichtung (5) und vor dem Anbringen des Verstärkungskragens (6), Auftragen mindestens einer Schicht des Verbundmaterials auf der einen und der anderen Seite der Dichtung (5).

5. Verfahren nach einem der Ansprüche 1 bis 4, wenn der Basisflansch (3) auf einem Dreifachrohr (2) platziert ist, das unter dem Flansch (3) ein Zwischenrohr (22) und ein Außenrohr (23) aufweist, wobei der Raum (25) zwischen den zwei Rohren (22, 23) ausgefüllt ist,
**dadurch gekennzeichnet, dass** es ferner die Schritte umfasst:
Platzieren einer ringförmigen Wulst (11) aus Schaumstoff oben auf der Füllung des Raums (25) zwischen den zwei Rohren (22, 23), und
Gießen eines Kranzes (12) aus Expoxidharz derart auf die Wulst, dass er eine obere Fläche (13) darstellt, die zur Außenseite des Rohrs (2) geneigt ist, um Wasseransammlungen und Korrosion zu vermeiden.

6. Anordnung für eine Reparatur vor Ort eines Basisflanschs eines Bohrlochkopfs,
**dadurch gekennzeichnet, dass** sie mindestens eine Schicht (4) eines polymerisierten Verbundmaterials, das auf eine beschädigte und zuvor entrostete Fläche (31) des Basisflanschs (3) aufgetragen wird, eine elastische Dichtung (5), die dazu bestimmt ist, auf dem zuvor aufgetragenen Verbundmaterials platziert zu sein und einen Verstärkungskragens (3), der ausgebildet ist, um die Dichtung (5) auf die beschädigte Fläche (31) zu pressen, umfasst.

7. Anordnung nach Anspruch 6, wenn der Basisflanschs (3) auf einem Dreifachrohr (2) platziert ist, das unter dem Flansch (3) ein Zwischenrohr (22) und ein Außenrohr (23) aufweist, wobei der Raum (25) zwischen den zwei Rohren (22, 23) ausgefüllt ist,
**dadurch gekennzeichnet, dass** sie einen Kranz (12) aus Expoxidharz mit einer oberen, zur Außenseite des Rohrs (2) geneigten Fläche (13) umfasst, die oben auf dem Raum (23) zwischen den zwei Wänden (21, 22) gegossen ist.

8. Bohrloch, **dadurch gekennzeichnet, dass** es nach dem Verfahren nach einem der Ansprüche 1 bis 5 repariert wurde.

9. Bohrloch, **dadurch gekennzeichnet, dass** es eine Anordnung nach Anspruch 6 oder 7 umfasst.

## Claims

1. A method for the on-site repair of a lip of a well head, **characterized in that** it comprises at least the following steps:
applying at least one layer (4) of a polymerizable composite material on the damaged surfaces (31) stripped of the lip (3) and an adjacent part (2),
placing an elastic seal (5) on the layer (4) of composite material when the latter is polymerized, at the junction between the lip (3) and the adjacent part (2),
placing a reinforcing collar (6) suitable for pressing the seal (5) on the surface covered with the composite material (4) of the flange (3).

2. The method according to claim 1, **characterized in that** it additionally comprises the following steps:
before applying a layer (4) of the polymerizable composite material on the damaged surface of the lip (3),
stripping the damaged surface,
applying a layer of an anticorrosion product on the stripped surface.

3. The method according to claim 2, **characterized in that** it additionally comprises the following step:
after applying a layer (4) of the polymerizable composite material on the damaged surface and before placing the elastic seal (5), applying several layers of composite material to prepare a bed for the elastic seal (5).

4. The method according to claim 3, **characterized in that** it additionally comprises the following step:
after placing the elastic seal (5) and before placing the reinforcing collar (6), applying at least one layer of the composite material on either side of the seal (5).

5. The method according to any one of claims 1 to 4, when the lip (3) is placed on a triple tubing (2) including, below the lip (3), an intermediate tube (22) and an outer tube (23), the space (25) between the two tubes (22, 23) being filled,
**characterized in that** it further comprises the following steps:
placing an annular foam flange (11) at the top of the filler of the space (25) between the two tubes (22, 23), and
pouring an epoxy resin crown (12) on the flange such that it has an upper surface (13) sloped toward the outside of the tubing (2) so as to avoid water stagnation and corrosion.

6. An arrangement for an on-site repair of a lip of a well head,
**characterized in that** it comprises at least one layer (4) of a polymerized composite material applied on a damaged surface (31) previously stripped of the lip (3), an elastic seal (5) designed to be placed on the composite material previously applied and a reinforcing collar (3) configured to press the seal (5) on the damaged surface (31).

7. The arrangement according to claim 6, when the lip (3) is placed on a triple tubing (2) including, below the lip (3), an intermediate tube (22) and an outer tube (23), the space (25) between the two tubes (22, 23) being filled, **characterized in that** it comprises a crown (12) made from epoxy resin with an upper surface (13) sloped toward the outside of the tubing (2), poured over the top of the space (23) between the two walls (21, 22).

8. A well, **characterized in that** it has been repaired using the method according to any one of claims 1 to 5.

9. A well, **characterized in that** it comprises an arrangement according to claim 6 or 7.
